# EUROPÄISCHE PATENTSCHRIFT

(11) **EP 2 917 553 B1**
(45) Veröffentlichungstag und Bekanntmachung des Hinweises auf die Patenterteilung: **30.11.2016**
(21) Anmeldenummer: 13766307.6
(22) Anmeldetag: 24.09.2013
(51) Int. Cl.: F02M 37/00, F02M 37/22, F02M 37/10

(54) **VORRICHTUNG ZUM FÖRDERN VON KRAFTSTOFF**
DEVICE FOR CONVEYING FUEL
DISPOSITIF DE REFOULEMENT DE CARBURANT

(30) Priorität: 08.11.2012 DE 102012220395
(43) Veröffentlichungstag der Anmeldung: 16.09.2015
(73) Patentinhaber: Robert Bosch GmbH, 70442 Stuttgart (DE)
(72) Erfinder: ARROYO VALLES, Carmen, E-28014 Madrid (ES); BALAZ, Jan, 90701 Majava (SK); PTACEK, Martin, 37005 Ceske Budejovice (CZ); GARCIA BENITEZ, Cesar, 70193 Stuttgart (DE); ARIAS ARIAS, Jose Luis, E-28007 Madrid (ES)
(86) Internationale Anmeldenummer: PCT/EP2013/069782
(87) Internationale Veröffentlichungsnummer: WO 2014/072116

(56) Entgegenhaltungen:
- EP-A1- 0 612 919
- EP-A1- 0 679 540
- EP-A1- 2 094 965
- US-A- 5 758 627

## Beschreibung

### Stand der Technik

Die Erfindung geht aus von einer Vorrichtung zum Fördern von Kraftstoff nach der Gattung des Hauptanspruchs.

Es ist schon eine Vorrichtung zum Fördern von Kraftstoff aus der EP 2 094 965 B1 bekannt, mit einem Deckel zum Verschließen einer Öffnung eines Kraftstoffbehälters, mit einem an dem Deckel befestigten Filtergehäuse, wobei an dem Deckel zumindest zwei Haltemittel vorgesehen sind, die formschlüssig und kraftschlüssig mit dem Filtergehäuse zusammenwirken und dieses in einer Aufnahme des Deckels halten. Nachteilig ist, dass die Dichtheit der Verbindung zwischen dem Filtergehäuse und der Aufnahme des Deckels nicht sicher gewährleistet ist, da der Filter theoretisch falsch montiert oder gar ein falscher Filter eingesetzt werden könnte.

### Vorteile der Erfindung

Die erfindungsgemäße Vorrichtung mit den kennzeichnenden Merkmalen des Hauptanspruchs hat demgegenüber den Vorteil, dass der Filter bei der Montage in einer definierten Position angeordnet und anschließend in dieser Position sicher gehalten wird. Auf diese Weise werden Leckagen vermieden.

Dies wird erfindungsgemäß erreicht, indem am Filtergehäuse Auskragungen vorgesehen sind, die durch Drehbewegung des Filtergehäuses in den Formschluss mit den Haltemitteln bewegbar sind, wobei zur Sicherung des Formschlusses zusätzlich eine mechanische Verbindung vorgesehen ist.

Durch die in den Unteransprüchen aufgeführten Maßnahmen sind vorteilhafte Weiterbildungen und Verbesserungen der im Hauptanspruch angegebenen Vorrichtung möglich.

Gemäß einer vorteilhaften Ausführung ist die mechanische Verbindung eine Rastverbindung. Diese ist besonders einfach lösbar.

Gemäß dem Ausführungsbeispiel umfasst die Rastverbindung zwei zusammenwirkende Rastelemente, wobei das eine Rastelement am Filtergehäuse und das andere Rastelement am Deckel vorgesehen ist. Das eine Rastelement ist als federnder Rasthaken ausgebildet und das andere Rastelement weist einen Hinterschnitt auf, hinter dem der Rasthaken einrastet. Der federnde Rasthaken steht beispielsweise mit einem Radialabschnitt von dem Filtergehäuse ab und verläuft daran anschließend beabstandet zum Filtergehäuse mit einem Umfangsabschnitt in Umfangsrichtung des Filtergehäuses.

Desweiteren vorteilhaft ist, wenn am Filtergehäuse eine Schulter vorgesehen ist, die die Rastverbindung im geschlossenen Zustand zumindest abschnittsweise überdeckt. Auf diese Weise ist die Rastverbindung vor einer Beschädigung geschützt.

Besonders vorteilhaft ist, wenn am Filtergehäuse zumindest ein Anschlag vorgesehen ist, der die Drehbewegung des Filtergehäuses bis in eine Endposition erlaubt und in der Endposition an einem Gegenanschlag des Deckels anschlägt. Auf diese Weise ist sichergestellt, dass die zusätzliche mechanische Verbindung zur Sicherung des Formschlusses nicht durch eine Drehbewegung des Filtergehäuses über die definierte Position hinaus beschädigt wird.

Weiterhin vorteilhaft ist, wenn der Anschlag des Filtergehäuses beim Öffnen der Formschlussverbindung bis gegen einen am Deckel ausgeführten Sicherungsanschlag bewegbar ist, wobei der Sicherungsanschlag derart angeordnet ist, dass sich die Auskragungen des Filtergehäuses beim Anschlagen des Anschlags gegen den Sicherungsanschlag noch im Eingriff mit den Haltemitteln des Deckels befinden. Selbst wenn sich die zusätzliche mechanische Verbindung ungewollt lösen und das Filtergehäuse sich in Öffnungsrichtung drehen sollte, ist auf diese Weise sichergestellt, dass sich das Filtergehäuse nicht aus einer Aufnahme des Deckels heraus bewegen kann.

Darüber hinaus vorteilhaft ist, wenn zwischen dem Filtergehäuse und dem Deckel der Vorrichtung ein Dichtring vorgesehen ist, da auf diese Weise auf das Filtergehäuse einwirkende Querkräfte aufgenommen werden können, so dass eine Beschädigung der Formschlussverbindung durch Querkräfte vermieden wird.

Vorteilhaft ist, wenn am Filtergehäuse zumindest eine Rippe vorgesehen ist, die mit einer das Filtergehäuse aufnehmenden Aufnahme des Deckels zusammenwirkt. Auf diese Weise wird erreicht, dass auf das Filtergehäuse einwirkende Querkräfte aufgenommen werden können, so dass eine Beschädigung der Formschlussverbindung durch Querkräfte vermieden wird.

### Zeichnung

Ein Ausführungsbeispiel der Erfindung ist in der Zeichnung vereinfacht dargestellt und in der nachfolgenden Beschreibung näher erläutert.
- Fig.1: zeigt im Schnitt eine Vorrichtung zum Fördern von Kraftstoff,
- Fig.2: eine Ansicht der Vorrichtung nach Fig.1 und
- Fig.3: eine Teilansicht der Vorrichtung nach Fig.1.

### Beschreibung des Ausführungsbeispiels

Fig.1 zeigt eine Vorrichtung zum Fördern von Kraftstoff.

Die Vorrichtung weist einen Deckel 1 zum Verschließen einer Öffnung 2 eines Kraftstoffbehälters 3 sowie ein an dem Deckel 1 befestigtes Filtergehäuse 4 auf. Das Filtergehäuse 4 enthält einen Filter bzw. ein Filterelement und ist über einen Eingangsanschluss 5 mit einem Förderaggregat 6 und über einen Ausgangsanschluss 7 mit einer Brennkraftmaschine 8 verbunden. Das Förderaggregat 6 saugt Kraftstoff aus dem Kraftstoffbehälter 3 an und fördert diesen über das Filtergehäuse 4 zur Brennkraftmaschine 8.

An dem Deckel 1 sind zumindest zwei Haltemittel 9 vorgesehen, die formschlüssig mit dem Filtergehäuse 4 zusammenwirken und dieses in einer Aufnahme 10 des Deckels 1 halten. Die Haltemittel 9 des Deckels 1 sind beispielsweise klauenförmig, hakenförmig, L-förmig oder C-förmig ausgebildet und hintergreifen das Filtergehäuse 4.

Erfindungsgemäß sind am Filtergehäuse 4 Auskragungen 12 vorgesehen, die durch Drehbewegung des Filtergehäuses 4 in den Formschluss mit den Haltemitteln 9 bewegbar sind, wobei zur Sicherung des Formschlusses zusätzlich eine mechanische Verbindung 13 vorgesehen ist. Durch die zusätzliche mechanische Verbindung 13 wird verhindert, dass sich die Formschlussverbindung ungewollt öffnet.

Die Haltemittel 9 und die Auskragungen 12 überlappen bzw. überdecken sich gegenseitig im geschlossenen Zustand der Formschlussverbindung, wodurch sich ein Formschluss in axialer Richtung bezüglich einer Achse 11 des Filtergehäuses 4 ergibt. In radialer Richtung bezüglich der Achse 11 wird das Filtergehäuse 4 von der Aufnahme 10 des Deckels 1 gehalten. Gemäß dem Ausführungsbeispiel liegen sich die Haltemittel 9 und die Auskragungen 12 jeweils diametral gegenüber.

Das Filtergehäuse 4 ist beispielsweise zweiteilig ausgeführt und umfasst einen Filtertopf 4.1 und einen den Filtertopf 4.1 verschließenden Filterdeckel 4.2. Die Auskragungen 12 sind gemäß dem Ausführungsbeispiel an dem Filterdeckel 4.2 ausgeführt, können aber auch an dem Filtertopf 4.1 vorgesehen sein.

Die mechanische Verbindung 13 zur Sicherung des Formschlusses ist beispielsweise eine Rastverbindung (Fig.2 und Fig.3).

Die Rastverbindung 13 weist zumindest zwei zusammenwirkende Rastelemente 14 auf, wobei das eine Rastelement 14 am Filtergehäuse 4 und das andere Rastelement 14 am Deckel 1 der Vorrichtung vorgesehen ist. Gemäß dem Ausführungsbeispiel ist das eine Rastelement 14 als federnder Rasthaken 15 ausgebildet, wobei das andere Rastelement 14 einen Hinterschnitt 16 aufweist, hinter dem der Rasthaken 15 einrastet. Der federnde Rasthaken 15 steht dabei mit einem Radialabschnitt 15.1 von dem Filtergehäuse 4 ab und verläuft daran anschließend beabstandet zum Filtergehäuse 4 mit einem Umfangsabschnitt 15.2 in Umfangsrichtung des Filtergehäuses 4. Das Rastelement 14 des Deckels 1 ist als in Richtung der Achse 11 vorstehendes Element ausgeführt und beispielsweise an einer dem Filtergehäuse 4 zugewandten und am Deckel 1 vorstehenden Wandung 17 vorgesehen. Die Wandung 17 ist beispielsweise L-förmig ausgeführt. Die Biegung des Rasthakens 15 zum Filtergehäuse 4 hin kann durch ein entsprechendes Mittel 19 begrenzt sein, um ein Abbrechen des Rasthakens 15 zu vermeiden.

Die Rastverbindung kann im geschlossenen Zustand zumindest abschnittsweise von einer am Filtergehäuse 4 vorgesehenen Schulter 18 überdeckt sein, um den Rasthaken 15 vor einer Beschädigung zu schützen.

Die Rastverbindung kann sowohl lösbar als auch unlösbar ausgeführt sein.

Im Fall einer unlösbaren Rastverbindung 13 ist es beispielsweise erforderlich, entweder den Rasthaken 15 oder die Schulter 18 zu zerstören, um die mechanische Verbindung 13 zu öffnen und das Filtergehäuse 4 austauschen zu können. An der Schulter 18 kann eine nicht dargestellte Lasche zum Abreißen der Schulter 18 vorgesehen sein.

Am Filtergehäuse 4, beispielsweise am Filtertopf 4.1, ist zumindest ein Anschlag 20 vorgesehen, der die Drehbewegung des Filtergehäuses 4 bis in eine Endposition erlaubt und in der Endposition an einem Gegenanschlag 21 des Deckels 1 anschlägt. Der Anschlag 20 des Filtergehäuses 4 ist beim Öffnen der Formschlussverbindung bis gegen einen am Deckel 1 ausgeführten Sicherungsanschlag 22 bewegbar, wobei der Sicherungsanschlag 22 derart angeordnet ist, dass sich die Auskragungen 12 des Filtergehäuses 4 beim Anschlagen des Anschlags 20 gegen den Sicherungsanschlag 22 noch im Eingriff mit den Haltemitteln des Deckels befinden. Zwischen den Haltemitteln 9 und den Auskragungen 12 des Filtergehäuses 4 ist ein Spiel mit zumindest einem axialen Spiel vorgesehen, so dass der Sicherungsanschlag 22 durch Anheben und Drehen des Filtergehäuses 4 überwindbar ist. Nach Überwinden des Sicherungsanschlags 22 kann das Filtergehäuse 4 in axialer Richtung aus der Aufnahme 10 entnommen werden.

Zwischen dem Filtergehäuse 4 und der Aufnahme 10 des Deckels 1 ist ein Dichtring 25 vorgesehen, der den Innenraum des Kraftstoffbehälters 3 gegenüber der Atmosphäre abdichtet, so dass keine Kraftstoffdämpfe nach außen entweichen können.

Am Filtergehäuse kann zumindest eine Rippe 26 vorgesehen sein, die mit der Aufnahme 10 des Deckels 1 für das Filtergehäuse 4 zusammenwirkt und beispielsweise ringförmig umläuft. Die zumindest eine Rippe 26 stützt sich an der Wandung der beispielsweise zylinderförmigen Wandung der Aufnahme 10 ab. Auf diese Weise kann der Deckel 1 auf das Filtergehäuse 4 einwirkende Querkräfte aufnehmen.

Bei den Ansichten nach Fig.2 und Fig.3 sind die gegenüber der Vorrichtung nach Fig.1 gleichbleibenden oder gleichwirkenden Teile durch die gleichen Bezugszeichen gekennzeichnet.

## Patentansprüche

1. Vorrichtung zum Fördern von Kraftstoff mit einem Deckel (1) zum Verschließen einer Öffnung (2) eines Kraftstoffbehälters (3), mit einem an dem Deckel (1) befestigten Filtergehäuse (4), wobei an dem Deckel (1) zumindest zwei Haltemittel (9) vorgesehen sind, die formschlüssig mit dem Filtergehäuse (4) zusammenwirken, **dadurch gekennzeichnet, dass** am Filtergehäuse (4) Auskragungen (12) vorgesehen sind, die durch Drehbewegung des Filtergehäuses (4) in den Formschluss mit den Haltemitteln (9) bewegbar sind, wobei zur Sicherung des Formschlusses zusätzlich eine mechanische Verbindung (13) vorgesehen ist.

2. Vorrichtung nach Anspruch 1, **dadurch gekennzeichnet, dass** die mechanische Verbindung (13) eine Rastverbindung ist.

3. Vorrichtung nach Anspruch 1, **dadurch gekennzeichnet, dass** die Rastverbindung (13) zumindest zwei zusammenwirkende Rastelemente (14) umfasst, wobei das eine Rastelement (14) am Filtergehäuse (4) und das andere Rastelement (14) am Deckel (1) vorgesehen ist.

4. Vorrichtung nach Anspruch 1, **dadurch gekennzeichnet, dass** das eine Rastelement (14) als federnder Rasthaken (15) ausgebildet ist und dass das andere Rastelement (14) einen Hinterschnitt (16) aufweist, hinter dem der Rasthaken (15) einrastet.

5. Vorrichtung nach Anspruch 1, **dadurch gekennzeichnet, dass** der federnde Rasthaken (15) mit einem Radialabschnitt (15.1) von dem Filtergehäuse (4) absteht und daran anschließend mit einem Umfangsabschnitt (15.2) in Umfangsrichtung des Filtergehäuses (4) verläuft.

6. Vorrichtung nach Anspruch 1, **dadurch gekennzeichnet, dass** am Filtergehäuse (4) eine Schulter (18) vorgesehen ist, die die Rastverbindung (13) im geschlossenen Zustand zumindest abschnittsweise überdeckt.

7. Vorrichtung nach Anspruch 1, **dadurch gekennzeichnet, dass** am Filtergehäuse (4) zumindest ein Anschlag (20) vorgesehen ist, der die Drehbewegung des Filtergehäuses (4) bis in eine Endposition erlaubt und in der Endposition an einem Gegenanschlag (21) des Deckels (1) anschlägt.

8. Vorrichtung nach Anspruch 1, **dadurch gekennzeichnet, dass** der Anschlag (20) des Filtergehäuses (4) beim Öffnen der Formschlussverbindung bis gegen einen am Deckel (1) ausgeführten Sicherungsanschlag (22) bewegbar ist, wobei der Sicherungsanschlag (22) derart angeordnet ist, dass sich die Auskragungen (12) des Filtergehäuses (4) beim Anschlagen des Anschlags (20) gegen den Sicherungsanschlag (22) noch im Eingriff mit den Haltemitteln (9) des Deckels (1) befinden.

9. Vorrichtung nach Anspruch 1, **dadurch gekennzeichnet, dass** zwischen dem Filtergehäuse (4) und dem Deckel (1) der Vorrichtung ein Dichtring (25) vorgesehen ist.

10. Vorrichtung nach Anspruch 1, **dadurch gekennzeichnet, dass** am Filtergehäuse (4) zumindest eine Rippe (26) vorgesehen ist, die mit einer das Filtergehäuse (4) aufnehmenden Aufnahme (10) des Deckels (1) zusammenwirkt.

## Claims

1. Apparatus for delivering fuel having a cover (1) for closing an opening (2) of a fuel container (3), having a filter housing (4) which is fastened to the cover (1), at least two holding means (9) being provided on the cover (1), which holding means (9) interact with the filter housing (4) in a positively locking manner, **characterized in that** projections (12) are provided on the filter housing (4), which projections (12) can be moved into the positively locking connection with the holding means (9) by way of a rotational movement of the filter housing (4), a mechanical connection (13) being additionally provided in order to secure the positively locking connection.

2. Apparatus according to Claim 1, **characterized in that** the mechanical connection (13) is a latching connection.

3. Apparatus according to Claim 1, **characterized in that** the latching connection (13) comprises at least two interacting latching elements (14), the one latching element (14) being provided on the filter housing (4) and the other latching element (14) being provided on the cover (1).

4. Apparatus according to Claim 1, **characterized in that** the one latching element (14) is configured as a resilient latching hook (15), and **in that** the other latching element (14) has an undercut (16), behind which the latching hook (15) latches.

5. Apparatus according to Claim 1, **characterized in that** the resilient latching hook (15) projects from the filter housing (4) with a radial section (15.1) and, adjoining the latter, runs with a circumferential section (15.2) in the circumferential direction of the filter housing (4).

6. Apparatus according to Claim 1, **characterized in that** a shoulder (18) is provided on the filter housing (4), which shoulder (18) covers the latching connection (13) at least in sections in the closed state.

7. Apparatus according to Claim 1, **characterized in that** at least one stop (20) is provided on the filter housing (4), which stop (20) permits the rotational movement of the filter housing (4) as far as an end position, and comes into contact with a counter stop (21) of the cover (1) in the end position.

8. Apparatus according to Claim 1, **characterized in that**, when the positively locking connection is opened, the stop (20) of the filter housing (4) can be moved as far as against a securing stop (22) which is configured on the cover (1), the securing stop (22) being arranged in such a way that, when the stop (20) is in contact with the securing stop (22), the projections (12) of the filter housing (4) are still in engagement with the holding means (9) of the cover (1).

9. Apparatus according to Claim 1, **characterized in that** a sealing ring (25) is provided between the filter housing (4) and the cover (1) of the apparatus.

10. Apparatus according to Claim 1, **characterized in that** at least one rib (26) is provided on the filter housing (4), which rib (26) interacts with a receptacle (10) of the cover (1) which receives the filter housing (4).

## Revendications

1. Dispositif pour refouler du carburant, comprenant un couvercle (1) pour fermer une ouverture (2) d'un récipient de carburant (3), comprenant un boîtier de filtre (4) fixé au couvercle (1), au moins deux moyens de retenue (9) étant prévus au niveau du couvercle (1), lesquels coopèrent par engagement par correspondance de formes avec le boîtier de filtre (4), **caractérisé en ce que** des saillies (12) sont prévues sur le boîtier de filtre (4), lesquelles, par un mouvement de rotation du boîtier de filtre (4), peuvent être amenées en engagement par correspondance de formes avec les moyens de retenue (9), une connexion mécanique (13) étant en outre prévue pour sécuriser l'engagement par correspondance de formes.

2. Dispositif selon la revendication 1, **caractérisé en ce que** la connexion mécanique (13) est une connexion par encliquetage.

3. Dispositif selon la revendication 1, **caractérisé en ce que** la connexion par encliquetage (13) comprend au moins deux éléments d'encliquetage coopérants (14), l'un des éléments d'encliquetage (14) étant prévu au niveau du boîtier de filtre (4) et l'autre élément d'encliquetage (14) étant prévu au niveau du couvercle (1).

4. Dispositif selon la revendication 1, **caractérisé en ce que** l'un des éléments d'encliquetage (14) est réalisé sous forme de crochet d'encliquetage élastique (15) et **en ce que** l'autre élément d'encliquetage (14) présente une contre-dépouille (16), derrière laquelle s'encliquète le crochet d'encliquetage (15).

5. Dispositif selon la revendication 1, **caractérisé en ce que** le crochet d'encliquetage élastique (15) fait saillie avec une portion radiale (15.1) depuis le boîtier de filtre (4) et s'étend en se raccordant à celle-ci avec une portion périphérique (15.2) dans la direction périphérique du boîtier de filtre (4).

6. Dispositif selon la revendication 1, **caractérisé en ce qu'**un épaulement (18) est prévu au niveau du boîtier de filtre (4), lequel recouvre au moins en partie la connexion par encliquetage (13) dans l'état fermé.

7. Dispositif selon la revendication 1, **caractérisé en ce qu'**au moins une butée (20) est prévue au niveau du boîtier de filtre (4), laquelle permet le mouvement de rotation du boîtier de filtre (4) jusqu'à une position d'extrémité et bute contre une butée conjuguée (21) du couvercle (1) dans la position d'extrémité.

8. Dispositif selon la revendication 1, **caractérisé en ce que** la butée (20) du boîtier de filtre (4), lors de l'ouverture de la connexion par engagement par correspondance de formes, peut être déplacée jusque contre une butée de fixation (22) réalisée au niveau du couvercle (1), la butée de fixation (22) étant disposée de telle sorte que les saillies (12) du boîtier de filtre (4), lors de la venue en butée de la butée (20) contre la butée de fixation (22), se trouvent encore en prise avec les moyens de retenue (9) du couvercle (1).

9. Dispositif selon la revendication 1, **caractérisé en ce qu'**entre le boîtier de filtre (4) et le couvercle (1) du dispositif est prévue une bague d'étanchéité (25).

10. Dispositif selon la revendication 1, **caractérisé en ce qu'**au moins une nervure (26) est prévue sur le boîtier de filtre (4), laquelle coopère avec un logement (10) du couvercle (1) recevant le boîtier de filtre (4).
